# EUROPÄISCHE PATENTSCHRIFT

(11) **EP 1 702 156 B1**
(45) Veröffentlichungstag und Bekanntmachung des Hinweises auf die Patenterteilung: **02.02.2011**
(21) Anmeldenummer: 04817563.2
(22) Anmeldetag: 19.11.2004
(51) Int. Cl.: F02M 61/18, F02M 61/08

(54) **BRENNSTOFFEINSPRITZVENTIL**
FUEL INJECTION VALVE
SOUPAPE D'INJECTION DE CARBURANT

(30) Priorität: 29.12.2003 DE 10361762
(43) Veröffentlichungstag der Anmeldung: 20.09.2006
(73) Patentinhaber: ROBERT BOSCH GMBH, 70442 Stuttgart (DE)
(72) Erfinder: HOLZGREFE, Volker, 71254 Ditzingen (DE); ARNDT, Stefan, 70569 Stuttgart (DE); WUERFEL, Gernot, 71665 Vaihingen/Enz (DE); STUERZ, Manfred, 71229 Leonberg (DE); STORCH, Axel, 71696 Moeglingen (DE); PILGRAM, Guido, 71701 Schwieberdingen (DE); RAIMANN, Juergen, 71263 Weil Der Stadt (DE); NOWAK, Detlef, 74074 Heilbronn (DE)
(86) Internationale Anmeldenummer: PCT/EP2004/053024
(87) Internationale Veröffentlichungsnummer: WO 2005/064150

(56) Entgegenhaltungen:
- EP-A- 0 328 277
- EP-A- 0 370 659
- EP-A- 1 208 298
- WO-A-93/04277
- WO-A-02/090764
- DE-A1- 2 837 606
- DE-A1- 10 116 714
- DE-A1- 10 122 350
- FR-A- 987 394
- FR-A- 2 528 915
- GB-A- 265 299
- GB-A- 1 088 666
- US-A- 3 612 407
- US-A- 4 069 978
- US-A- 4 934 599
- US-A- 5 353 992
- US-A1- 2003 116 656
- PATENT ABSTRACTS OF JAPAN Bd. 008, Nr. 076 (M-288), 9. April 1984 (1984-04-09) & JP 58 222971 A (MITSUBISHI JUKOGYO KK; others: 01), 24. Dezember 1983 (1983-12-24)
- PATENT ABSTRACTS OF JAPAN Bd. 009, Nr. 307 (M-435), 4. Dezember 1985 (1985-12-04) & JP 60 142051 A (TOYOTA JIDOSHA KK), 27. Juli 1985 (1985-07-27)
- PATENT ABSTRACTS OF JAPAN Bd. 017, Nr. 686 (M-1529), 15. Dezember 1993 (1993-12-15) & JP 05 231273 A (HINO MOTORS LTD), 7. September 1993 (1993-09-07)

## Beschreibung

### Stand der Technik

Die Erfindung geht aus von einem Brennstoffeinspritzventil nach der Gattung des Hauptanspruchs.

Beispielsweise ist aus der DE 199 50 760 A1 ein Brennstoffeinspritzventil bekannt, bei dem die Abspritzöffnung an einer die Abspritzöffnung umgebenden ebenen Fläche ausmündet.

In anderen ebenfalls aus dem Stand der Technik bekannten Brennstoffeinspritzventilen mündet die Abspritzöffnung an einer im Querschnitt konisch zulaufenden Außenfläche eines Kreiskegels aus, wobei die oberhalb und unterhalb der Abspritzöffnung verlaufenden Außenflächen einen Winkel von 180° zueinander aufweisen.

EP 1208298 offenbaant den Oberbergriff des Anspruchs 1.

Nachteilig bei den aus dem Stand der Technik bekannten Brennstoffeinspritzventilen ist insbesondere, daß durch die flache, nicht hervorstehende Anordnung der Abspritzöffnung in einer ebenen Fläche bzw. zwischen zwei zueinander in im Querschnitt zueinander in einer Linie verlaufenden Flächen, eine für die Verhinderung von Niederschlag von Brennstoff ausreichende Gasströmung nicht erzielt werden kann. Die Bildung von Verbrennungsrückständen in und um die Abspritzöffnung ist dadurch erhöht. Der Verbrennungsablauf kann dadurch nicht optimal über die Lebensdauer des Brennstoffeinspritzventils gesteuert werden. Der Verbrauch und die Schadstoffentwicklung sind erhöht.

### Vorteile der Erfindung

Das erfindungsgemäße Brennstoffeinspritzventil mit den kennzeichnenden Merkmalen des Hauptanspruchs hat demgegenüber den Vorteil, daß durch die exponierte Lage der Austrittsstelle der Abspritzöffnung die Stärke der Gasbewegungen ausreicht, um die Umgebung der Austrittsstelle frei von Ablagerungen zu halten, die den Einspritzvorgang unvorteilhaft beeinflussen würden.

Die Abspritzöffnung mündet im

Bereich des Übergangs einer ersten Fläche in eine zweite Fläche aus, wobei die beiden Flächen zueinander mit einem Außenwinkel von mehr als 180° angeordnet sind. Durch die dadurch erzeugten kegelförmigen Abschnitte kann das Brennstoffeinspritzventil durch einfache und kostengünstige Verfahrensschritte hergestellt werden.

Durch die in den Unteransprüchen aufgeführten Maßnahmen sind vorteilhafte Weiterbildungen des im Hauptanspruch angegebenen Brennstoffeinspritzventils möglich.

Vorteilhafterweise erweitert sich die Abspritzöffnung konisch nach außen. Eine am Eingang der Abspritzöffnung von der Wandung der Abspritzöffnung abgelöste Brennstoffströmung wird dadurch in der Abspritzöffnung sicher aufrecht erhalten. Die beispielsweise in Form einer Wirbelzone oder Kavitationsblase gebildete, von den Wandungen abgelöste Brennstoffströmung, verhindert eine Benetzung der Wandungen der Abspritzöffnung mit Brennstoff und bewirkt durch hydrodynamische Querkräfte eine Selbstreinigung der Abspritzöffnung beim Einspritzvorgang. Da diese abgelöste Strömung über die ganze Länge der Abspritzöffnung aufrechterhalten wird, können sich in der Abspritzöffnung keine Ablagerungen bilden. Außerdem kann die Abspritzöffnung ohne Nachteile länger ausgebildet werden, wodurch die Stabilität des abspritzseitigen Endes des Brennstoffeinspritzventils erhöht ist. Dies wird auch durch eine gestufte, nach außen aufweitende Gestaltung der Abspritzöffnungen erreicht, wobei darüber hinaus vorteilhafterweise noch ein direkter Flammenzutritt in den durchflußbestimmenden innen liegenden Abschnitt kleineren Durchmessers verhindert wird, wenn der erste Abschnitt zumindest teilweise durch den zweiten Abschnitt gegenüber dem Brennraum bzw. der sich im Brennraum entstehenden und ausbreitenden Flammenfront verdeckt ist.

Von Vorteil ist es außerdem, den zweiten Abschnitt durch eine umlaufende Nut auszubilden. Hierduch kann der zweite Abschnitt einfach und kostengünstig erzeugt werden, insbesondere bei Brennstoffeinspritzventilen mit mehreren Abspritzöffnungen.

### Zeichnung

Ausführungsbeispiele der Erfindung sind in der Zeichnung vereinfacht dargestellt und in der nachfolgenden Beschreibung näher erläutert. Es zeigen:
- Fig. 1: einen schematischen Schnitt durch ein Beispiel eines gattungsgemäß ausgestalteten Brennstoffeinspritzventils,
- Fig. 2: einen schematischen Schnitt durch ein erstes Ausführungsbeispiel eines erfindungsgemäßen Brennstoffeinspritzventils im Bereich der Abspritzöffnung,
- Fig. 3: einen schematischen Schnitt durch ein zweites Ausführungsbeispiel eines erfindungsgemäßen Brennstoffeinspritzventils im Bereich der Abspritzöffnung,
- Fig. 4: einen schematischen Schnitt durch ein drittes Ausführungsbeispiel eines erfindungsgemäßen Brennstoffeinspritzventils im Bereich der Abspritzöffnung,
- Fig. 5: eine schematische Darstellung eines vierten Ausführungsbeispiels eines erfindungsgemäßen Brennstoffeinspritzventils im Bereich der Abspritzöffnung und
- Fig. 6: einen schematischen Schnitt durch ein fünftes Ausführungsbeispiel eines erfindungsgemäßen Brennstoffeinspritzventils im Bereich der Abspritzöffnung.

### Beschreibung der Ausführungsbeispiele

Nachfolgend werden Ausführungsbeispiele der Erfindung beispielhaft beschrieben. Übereinstimmende Bauteile sind dabei mit übereinstimmenden Bezugszeichen versehen.

Bevor anhand der Figuren 2 bis 6 bevorzugte erfindungsgemäße Ausführungsbeispiele der Erfindung näher beschrieben werden, soll zum besseren Verständnis der Erfindung zunächst anhand von Fig. 1 ein gattungsgemäßes Brennstoffeinspritzventil bezüglich seiner wesentlichen Bauteile kurz erläutert werden.

Ein in Fig. 1 dargestelltes erstes Ausführungsbeispiel eines gattungsgemäßen Brennstoffeinspritzventils 1 ist in der Form eines Brennstoffeinspritzventils 1 für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine mit strahlgeführtem Brennverfahren.

Das Brennstoffeinspritzventil 1 besteht aus einem Düsenkörper 2, in welchem eine Ventilnadel 3 angeordnet ist. Die Ventilnadel 3 weist abspritzseitig einen Ventilschließkörper 4 auf, der mit einer auf einem Ventilsitzkörper 5 angeordneten Ventilsitzfläche 6 zu einem Dichtsitz zusammenwirkt. Bei dem Brennstoffeinspritzventil 1 handelt es sich im Ausführungsbeispiel um ein nach innen öffnendes Brennstoffeinspritzventil 1, welches über eine Abspritzöffnung 7 verfügt. Der Düsenkörper 2 ist durch eine Dichtung 8 gegen einen Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Abstand 26 voneinander getrennt und miteinander durch ein nicht ferromagnetisches Verbindungsbauteil 29 verbunden. Die Magnetspule 10 wird über eine elektrische Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich der Anker 20. Dieser steht über einen ersten Flansch 21 mit der Ventilnadel 3 in Verbindung, welche durch eine Schweißnaht 22 mit dem ersten Flansch 21 verbunden ist. Auf dem ersten Flansch 21 stützt sich eine spiralförmige Rückstellfeder 23 ab, welche in der vorliegenden Bauform des Brennstoffeinspritzventils 1 durch eine Hülse 24 auf Vorspannung gebracht wird.

In der Ventilnadelführung 14, im Anker 20 und an einem Führungselement 36 verlaufen Brennstoffkanäle 30, 31 und 32. Der Brennstoff wird über eine zentrale Brennstoffzufuhr 16 zugeführt und durch ein Filterelement 25 gefiltert. Das Brennstoffeinspritzventil 1 ist durch einen Gummiring 28 gegen eine nicht weiter dargestellte Brennstoffverteilerleitung und durch eine Dichtung 37 gegen einen nicht weiter dargestellten Zylinderkopf abgedichtet.

An der abspritzseitigen Seite des Ankers 20 ist ein ringförmiges Dämpfungselement 33, welches aus einem Elastomerwerkstoff besteht, angeordnet. Es liegt auf einem zweiten Flansch 34 auf, welcher über eine Schweißnaht 35 stoffschlüssig mit der Ventilnadel 3 verbunden ist.

Im Ruhezustand des Brennstoffeinspritzventils 1 wird der Anker 20 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 12 und dem Anker 20 befindlichen Arbeitsspalt 27 vorgegeben ist. Der Anker 20 nimmt den ersten Flansch 21, welcher mit der Ventilnadel 3 verschweißt ist, ebenfalls in Hubrichtung mit. Der mit der Ventilnadel 3 in Verbindung stehende Ventilschließkörper 4 hebt von der Ventilsitzfläche 6 ab, und der druckbehaftet zugeführte Brennstoff wird durch die Abspritzöffnung 7 in den nicht dargestellten Brennraum abgespritzt.

Wird der Spulenstrom abgeschaltet, fällt der Anker 20 nach genügendem Abbau des Magnetfeldes durch den Druck der Rückstellfeder 23 vom Innenpol 13 ab, wodurch sich der mit der Ventilnadel 3 in Verbindung stehende erste Flansch 21 entgegen der Hubrichtung bewegt. Die Ventilnadel 3 wird dadurch in die gleiche Richtung bewegt, wodurch der Ventilschließkörper 4 auf der Ventilsitzfläche 6 aufsetzt und das Brennstoffeinspritzventil 1 geschlossen wird.

Das Brennstoffeinspritzventil 1 weist eine Mittelachse 47 auf, zu welcher in diesem Ausführungsbeispiel insbesondere die Ventilnadel 3, der Ventilschließkörper 4 und der Düsenkörper 2 koaxial angeordnet sind.

Fig. 2 zeigt ein erstes Ausführungsbeispiel eines erfindungsgemäßen Brennstoffeinspritzventils 1. Der Düsenkörper 2 des in diesem Ausführungsbeispiel nach innen öffnenden Brennstoffeinspritzventils 1 ist einstückig mit dem Ventilsitzkörper 5 ausgebildet. Die beispielsweise durch Bohren oder Laserbohren hergestellte Abspritzöffnung 7 verläuft gerade mit einem Winkel von beispielsweise 30° zur Mittelachse 47 im Ventilsitzkörper 5, wobei sie im Verlauf einen gleichbleibenden Durchmesser aufweist.

Der Ventilsitzkörper 5 ist außen kreiskegelförmig ausgebildet und weist zumindest eine umlaufende erste Fläche 39 und eine umlaufende zweite Fläche 40 auf, die zur Mittelachse 47 unterschiedliche Winkel einnehmen. Die Abspritzöffnung 7 mündet am Übergang der ersten Fläche 39 zur zweiten Fläche 40 an einer Austrittsstelle 46 aus dem Ventilsitzkörper 5 aus. Die erste Fläche 39 weist zur zweiten Fläche 40 einen außerhalb des Ventilsitzkörpers 5 verlaufenden Außenwinkel 41 von mehr als 180° auf, beispielsweise 210°. Dadurch steht die Austrittsstelle 46 und der unmittelbare Bereich um die Austrittsstelle 46 relativ zu allen sie umgebenden Außenflächen des Ventilsitzkörpers 5 hervor.

Fig. 3 zeigt einen schematischen Schnitt durch ein zweites Ausführungsbeispiel des erfindungsgemäßen Brennstoffeinspritzventils 1 im Bereich der Abspritzöffnung 7, ähnlich dem ersten Ausführungsbeispiel aus Fig. 2. Im Unterschied zum ersten Ausführungsbeispiel erweitert sich der Durchmesser der Abspritzöffnung 7 konisch in Abspritzrichtung.

Fig. 4 zeigt einen schematischen Schnitt durch ein drittes Ausführungsbeispiel des erfindungsgemäßen Brennstoffeinspritzventils 1 im Bereich der Abspritzöffnung 7, ähnlich dem ersten Ausführungsbeispiel aus Fig. 2. Im Unterschied zum ersten Ausführungsbeispiel erweitert sich der Durchmesser der Abspritzöffnung 7 durch eine Stufe 42 in Abspritzrichtung. Durch die Stufe 42 wird in diesem Ausführungsbeispiel der Verlauf der Abspritzöffnung 7 in einen stromaufwärts liegenden ersten Abschnitt 44 und einen davon in Abspritzrichtung liegenden zweiten Abschnitt 45 geteilt. Der zweite Abschnitt 45 ist beispielsweise zylinderförmig und durch Bohren hergestellt, wobei in diesem Ausführungsbeispiel die beiden Abschnitte 44, 45 koaxial zueinander angeordnet sind. Der zweite Abschnitt 45 kann auch durch eine umlaufende Nut 43, welche in Fig. 5 näher dargestellt ist, realisiert werden, wobei dann die Querschnitte der beiden Abschnitte 44, 45, wie in Fig. 4 gezeigt, ebenfalls koaxial zueinander angeordnet sind. Durch eine am unteren Ende an der Austrittsstelle 46 bzw. am abspritzseitigen Ende des zweiten Abschnitts 45 ausgebildeten Kante 38, ist der erste Abschnitt 44 gegenüber dem Brennraum bzw. der sich im Brennraum zur Abspritzöffnung 7 hin bewegenden Flammenfront verdeckt.

Fig. 5 zeigt eine schematische Darstellung eines vierten Ausführungsbeispiels des erfindungsgemäßen Brennstoffeinspritzventils 1 im Bereich der Abspritzöffnung 7, ähnlich dem dritten Ausführungsbeispiel aus Fig. 4. Im Unterschied zum dritten Ausführungsbeispiel weist der Ventilsitzkörper 5 mehrere Abspritzöffnungen 7 auf. Außerdem ist der zweite Abschnitt 45 bzw. die Stufe 42 durch die den Ventilsitzkörper 5 auf Höhe der Abspritzöffnungen 7 radial umlaufende Nut 43 ausgebildet. Die zwei dargestellten Abspritzöffnungen 7 weisen jeweils einen ersten Abschnitt 44 mit unterschiedlichen Durchmessern auf. Der Durchmesser kann maximal so groß sein wie die Höhe der Nut 43 oder kleiner.

Fig. 6 zeigt ein fünftes Ausführungsbeispiel eines erfindungsgemäßen Brennstoffeinspritzventils 1. Der Düsenkörper 2 des in diesem Ausführungsbeispiel nach außen öffnenden Brennstoffeinspritzventils 1 ist einstückig mit dem Ventilsitzkörper 5 ausgebildet. Die zweite Fläche 40 ist außen am Ventilschließkörper 4 angeordnet. Der Ventilschließkörper 4 begrenzt mit dem Ventilsitzkörper 5 die Abspritzöffnung 7, wobei die Abspritzöffnung 7 sich stromabwärts des Dichtsitzes konisch erweitert und die Abspritzöffnung 7 im geöffneten Zustand die Form eines umlaufenden Ringspalts annimmt.

Die Erfindung ist nicht auf die dargestellten Ausführungsbeispiele beschränkt.

## Patentansprüche

1. Brennstoffeinspritzventil (1), insbesondere zum direkten Einspritzen von Brennstoff in einen Brennraum, mit einem Aktor, einem von dem Aktor betätigbaren Ventilschließkörper (4), der mit einer Ventilsitzfläche (6) zu einem Dichtsitz zusammenwirkt, und zumindest einer Abspritzöffnung (7), die an einer Austrittsstelle (46) ausmündet, wobei die Austrittsstelle (46) der Abspritzöffnung (7) relativ zu allen Seiten der sie unmittelbar umgebenden Oberfläche, aus der sie ausmündet, hervorsteht,
**dadurch gekennzeichnet,**
**dass** die Abspritzöffnung (7) in einem Ventilsitzkörper (5) eingebracht ist, der außen kreiskegelförmig ausgebildet ist, und die Abspritzöffnung (7) im Bereich des Übergangs einer ersten Fläche (39) in eine zweite Fläche (40) des Kreiskegels ausmündet, wobei die beiden konischen Flächen (39, 40) mit einem Außenwinkel (41) zueinander angeordnet sind, der größer ist als 180°.

2. Brennstoffeinspritzventil nach Anspruch 1,
**dadurch gekennzeichnet,**
**dass** sich die Abspritzöffnung (7) konisch nach außen erweitert.

3. Brennstoffeinspritzventil nach einem der vorangegangen Ansprüche,
**dadurch gekennzeichnet,**
**dass** sich die Abspritzöffnung (7) stufenförmig durch zumindest eine Stufe (42) nach außen erweitert und dabei zumindest einen innen liegenden ersten Abschnitt (44) und einen außen liegenden zweiten Abschnitt (45) aufweist.

4. Brennstoffeinspritzventil nach Anspruch 3,
**dadurch gekennzeichnet,**
**dass** der erste Abschnitt (44) zumindest teilweise durch den zweiten Abschnitt (45) gegenüber dem Brennraum bzw. der sich im Brennraum ausbreitenden Flammenfront verdeckt ist.

5. Brennstoffeinspritzventil nach Anspruch 3 oder 4 ,
**dadurch gekennzeichnet,**
**dass** die beiden Abschnitte (44, 45) koaxial zueinander angeordnet sind.

## Claims

1. Fuel injection valve (1), in particular for directly injecting fuel into a combustion chamber, having an actuator, having a valve closing body (4) which can be actuated by the actuator and which interacts with a valve seat surface (6) to form a sealing seat, and having at least one ejection opening (7) which opens out at an outlet point (46), with the outlet point (46) of the ejection opening (7) protruding relative to all sides of the surface which directly surrounds it and out of which it opens,
**characterized**
**in that** the ejection opening (7) is formed in a valve seat body (5) which at the outside is in the shape of a circular cone, and the ejection opening (7) opens out in the region of the transition of a first surface (39) into a second surface (40) of the circular cone, with the two conical surfaces (39, 40) being arranged with an exterior angle (41) relative to one another of greater than 180°.

2. Fuel injection valve according to Claim 1,
**characterized**
**in that** the ejection opening (7) widens conically in the outward direction.

3. Fuel injection valve according to one of the preceding claims,
**characterized**
**in that** the ejection opening (7) widens in the outward direction in a stepped manner by means of at least one step (42) and, here, has at least one inner, first section (44) and one outer, second section (45).

4. Fuel injection valve according to Claim 3,
**characterized**
**in that** the first section (44) is at least partially hidden from the combustion chamber, or from the flame front propagating in the combustion chamber, by the second section (45).

5. Fuel injection valve according to Claim 3 or 4,
**characterized**
**in that** the two sections (44, 45) are arranged coaxially with respect to one another.

## Revendications

1. Soupape d'injection de carburant (1), notamment pour l'injection directe de carburant dans une chambre de combustion, comprenant un actionneur, un corps de fermeture de soupape (4) pouvant être actionné par l'actionneur, qui coopère avec une surface de siège de soupape (6) pour former un ajustement étanche, et au moins une ouverture de pulvérisation (7), qui débouche en un point de sortie (46), le point de sortie (46) de l'ouverture de pulvérisation (7) faisant saillie par rapport à tous les côtés de la surface qui l'entoure directement, hors de laquelle il débouche,
**caractérisée en ce que**
l'ouverture de pulvérisation (7) est incorporée dans un corps de siège de soupape (5), qui est réalisé à l'extérieur en forme de cône circulaire et l'ouverture de pulvérisation (7) débouche dans la région de la transition d'une première surface (39) dans une deuxième surface (40) du cône circulaire, les deux surfaces coniques (39, 40) étant disposées suivant un angle extérieur (41) l'une par rapport à l'autre, qui est supérieur à 180°.

2. Soupape d'injection de carburant selon la revendication 1,
**caractérisée en ce que**
l'ouverture de pulvérisation (7) est élargie coniquement vers l'extérieur.

3. Soupape d'injection de carburant selon l'une quelconque des revendications précédentes,
**caractérisée en ce que**
l'ouverture de pulvérisation (7) s'élargit sous forme étagée vers l'extérieur, par au moins un étage (42), et présente en l'occurrence au moins une première portion située à l'intérieur (44) et une deuxième portion située à l'extérieur (45).

4. Soupape d'injection de carburant selon la revendication 3,
**caractérisée en ce que**
la première portion (44) est dissimulée au moins en partie par la deuxième portion (45) par rapport à la chambre de combustion ou au front de flamme se propageant dans la chambre de combustion.

5. Soupape d'injection de carburant selon la revendication 3 ou 4, **caractérisée en ce que**
les deux portions (44, 45) sont disposées coaxialement l'une par rapport à l'autre.
